# EUROPÄISCHE PATENTSCHRIFT

(11) **EP 0 881 189 B1**
(45) Veröffentlichungstag und Bekanntmachung des Hinweises auf die Patenterteilung: **02.03.2005**
(21) Anmeldenummer: 98110025.8
(22) Anmeldetag: 02.06.1998
(51) Int. Cl.: B66B 23/12

(54) **Fahrtreppenstufe oder Fahrsteigpalette**
Step for escalator or pallet for moving walkway
Marche pour escalier roulant ou palette pour trottoir roulant

(30) Priorität: 30.05.1997 DE 19722819
(43) Veröffentlichungstag der Anmeldung: 02.12.1998
(73) Patentinhaber: Thyssen Fahrtreppen GmbH, 22113 Hamburg (DE)
(72) Erfinder: Vellinga, Jan, 22399 Hamburg (DE)
(74) Vertreter: Baronetzky, Klaus, Dipl.-Ing.

(56) Entgegenhaltungen:
- WO-A-95/23758
- DE-C- 4 134 626
- KARL KLÖCKNER: "Alte Fachwerkbauten" WWW.FACHWERK.DE, [Online] XP002188008 Gefunden im Internet: <URL:http://www.fachwerk.de/lexikon/fachwe rk.html> [gefunden am 2002-01-22]

## Beschreibung

Die Erfindung betrifft eine Stufe für eine Fahrtreppe oder eine Palette für einen Fahrsteig, gemäß dem Oberbegriff von Anspruch 1.

Es sind zahlreiche Versuche unternommen worden, einer Stufe für eine Fahrtreppe oder eine Palette für einen Fahrsteig bei möglichst geringem Materialeinsatz eine ausreichende Festigkeit zu geben. Besonders bei breiten Stufen oder Paletten, die heutzutage durchaus eine Breite von einem Meter oder mehr haben können, ist insbesondere der rückwärtige Bereich der Trittfläche hinsichtlich der Stabilität kritisch.

Andererseits werden Fahrtreppenstufen und Fahrsteigpaletten in erheblichen Stückzahlen hergestellt, so daß auch geringfügige Reduktionen des Gewichtes und des Materialeinsatzes zu Verbesserungen der Materialbeschaffungskosten, aber auch ggf. zu Gewichtsreduktionen der beweglichen Teile der Fahrtreppe oder des Fahrsteigs führen, die aus verschiedenen Gründen erwünscht sind.

Während bei Aluminium-Druckgußstufen die Materialprobleme vielfach Spannungsrisse betreffen, besteht bei Kunststoffstufen das zusätzliche Problem, daß die Stufe oder Palette maßhaltig sein muß, wobei auch ein geringer Wärmeausdehnungskoeffizient wesentlich ist, um den dauerhaften Betrieb zu gewährleisten, ohne daß die Stufe oder Palette aufgrund einer Überschreitung der bestehenden Toleranzen schleift oder gar zu Verklemmungen neigt.

Ein weiteres Problem ist die Herstellung der Kunststoffstufen, denn aufgrund des bevorzugten Herstellungsverfahrens, nämlich mittels Spritzgießens, ist eine Wärmeschrumpfung einzuberechnen, die bei bekannten Stufen trotz vorliegender Erfahrungswerte und entsprechender Bemühungen zu einer Ausschußrate von 30 Prozent führte.

Dementsprechend sind verschiedene Versuche unternommen worden, die bekannten Stufen oder Paletten bei möglichst geringen Materialeinsatz, aber dennoch vergleichsweise geringem Herstellungsaufwand hinsichtlich der Maßhaltigkeit zu verbessern. Beispielsweise weisen die Stufen gemäß der WO 92/22491 und der WO 95/23758 an dem rückwärtigen Ende der Trittfläche je Verstärkungsprofile auf, die unterschiedlich ausgebildet sein können.

Derartige Verstärkungsprofile für Aluminiumstufen sind bereits aus der DE-OS 27 17 666 bekannt geworden, wobei diese bekannten Lösungen entweder einen vergleichsweise großen Materialeinsatz bedingen oder hinsichtlich der Maßhaltigkeit gerade bei Temperaturschwankungen zu wünschen übrig lassen.

Eine vergleichbare Lösung ist bereits auch aus der DE-PS 41 34 626 bekannt, die hier für die Gattungsbildung herangezogen wird. Diese bekannte Konstruktion, die sich im Grunde bewährt hat, verwendet glasfaserverstärkten thermoplastischen Kunststoff für die einstückige Ausgestaltung der Fahrtreppenstufe. Auch diese Lösung weist jedoch bei vergleichsweise breiten Fahrtreppenstufen eine von Fall zu Fall zu hohe Toleranz auf, insbesondere, wenn die unterschiedlichen Wärmeausdehnungskoeffizienten der Fahrtreppen-Unterkonstruktion von glasfaserverstärktem Kunststoff in Hinblick auf den geforderten Temperaturbereich der Fahrtreppe berücksichtigt werden.

Es ist auch bekannt geworden, den rückwärtigen Bereich der Fahrtreppenstufe dadurch stabiler auszugestalten, daß man kurzerhand die rückwärtige Achse unter der Trittfläche durchlaufen läßt, wozu auf die DE-OS 25 18 440 zu verweisen ist, die ebenfalls die Verwendung von Kunststoff anspricht. Durch diese Lösung läßt sich zwar eine entsprechende Aussteifung erzielen. Es muß jedoch dafür Sorge getragen werden, daß die Achse gegenüber dem Kunststoff der Stufe oder Palette nicht verschieblich ist, und zudem ist diese Konstruktion vergleichsweise aufwendig und bei Verwendung von Stahlachsen auch ziemlich schwer.

Daher liegt der Erfindung die Aufgabe zugrunde, eine Stufe oder Palette für eine Fahrtreppe oder einen Fahrsteig gemäß dem Oberbegriff von Anspruch 1 zu schaffen, die hinsichtlich der Stabilität im Verhältnis zum Materialeinsatz im Vergleich zum Stand der Technik gut abschneidet, dennoch vergleichsweise preisgünstig herzustellen ist und trotzdem Vorteile hinsichtlich der Maßhaltigkeit über einen ausgedehnten Temperaturbereich und hinsichtlich des Gewichts der Stufe oder Palette bietet.

Diese Aufgabe wird erfindungsgemäß durch Anspruch 1 gelöst. Vorteilhafte Weiterbildungen ergeben sich aus den Unteransprüchen.

Überraschend führt die erfindungsgemäße Kombination der in Anspruch 1 aufgeführten Merkmale zu nicht nur einer besonders guten Maßhaltigkeit bei vermindertem Gewicht. Es ist eine vergleichsweise dünnwandige Realisierung der Stufe oder Palette möglich, was eine entsprechende Malterialersparnis bedingt. Dennoch ist die Maßhaltigkeit - und damit die Ausschußrate - erheblich verbessert, wobei überraschend auch die Temperaturempfindlichkeit besonders dann verbessert ist, wenn ein übliches Fachwerk, also ein Fachwerk mit rechteckigem Grundaufbau, verwendet wird.

Die Herstellung kann nicht nur materialsparend, sondern auch arbeitssparend durch an sich bekannte Formschieber realisiert werden, die der Spritzgußform eingeführt werden.

Trotz der Verwendung glasfaserverstärkter Kunststoffe ist eine preisgünstige Herstellung beispielsweise mittels Spritzgießens oder Extrusion, möglich, wobei überraschend die Festigkeit nicht schlechter als bei einem höheren Glasfaseranteil und bei Verwendung eines optimalen Glasfaseranteils von 30 Prozent sogar verbessert ist.

Überraschend ergibt sich mit den erfindungsgemäßen Maßnahmen ein sehr geringer Verzug aufgrund der Kombination des Fachwerks mit der speziellen Kunststoffmischung, so daß der Ausschuß drastisch auf Werte nahe 0 Prozent reduziert ist. Die Festigkeitswerte sind überraschend besser als bei Verwendung von U-förmigen Aussteifungsprofilen, und auch mindestens gleich gut wie bei der Verwendung von Rohrprofilen, die mittels Schiebern in der Spritzgußform vergleichsweise aufwendig hergestellt werden müssen.

Offenbar ermöglicht die erfindungsgemäße Fachwerkkonstruktion gepaart mit der erfindungsgemäßen Werkstoffauswahl eine besonders geringe Wandstärkenschwankung, so daß beim Abkühlen der Spritzgußform die Wärmeschrumpfung einerseits vergleichmäßig und andererseits geringer ist.

Mittels entsprechender Einsatzteile läßt sich auch eine preisgünstige Herstellung realisieren, wobei es grundsätzlich sogar in Betracht kommt, eine Form, die für die Herstellung mittels Vollmaterial vorgesehen ist, mit Einsatzteilen nachzurüsten.

Weitere Einzelheiten, Vorteile und Merkmale ergeben sich aus der nachfolgenden Beschreibung eines Ausführungsbeispiels anhand der Zeichnung.

Es zeigen:
- Fig. 1: eine Rückansicht einer erfindungsgemäßen Stufe in einer Ausführungsform unter Darstellung des rechten Teils der Stufe; und
- Fig. 2: ein Schnitt durch die Stufe gemäß Fig. 1, wobei ein linker Teil der Stufe dargestellt ist und der Schnitt etwa in der Mitte der Stufe vorgenommen ist.

Die in Fig. 1 dargestellte Stufe oder Palette 10 weist eine Trittfläche 12 mit einer Mehrzahl von sich parallel zueinander erstreckenden Nuten 14 und Stegen 16 auf.

Im vorderen Bereich der Stufe oder Palette 10 erstreckt sich in an sich bekannter Weise die Setzstufe 18 im wesentlichen vertikal und gebogen, wobei durch die Setzstufe 18 der vordere Bereich der Trittfläche 12 gut ausgesteift wird.

Erfindungsgemäß ist im rückwärtigen Bereich der Stufe oder Palette 10 als Verstärkung 20 ein Fachwerk 22 vorgesehen, das sich in gleichförmiger Weise über die gesamte Breite der Stufe oder Palette 10 erstreckt, auch wenn in Fig. 1 lediglich ein Teil dargestellt ist. Das Fachwerk ist aus einzelnen Fachwerkelementen aufgebaut, von denen in Fig. 1 drei Fachwerkelemente 24, 26 und 28 dargestellt sind. Das Fachwerk ist bevorzugt zur Innenseite hin geschlossen.

Die Fachwerkelemente 24 bis 28 weisen in der für ein Fachwerk typischen Weise je eine Schrägstrebe 30 bis 34 auf, wobei die Streben 30 bis 34 sich abwechselnd von links oben nach rechts unten und von links unten nach rechts oben erstrecken. Das Fachwerk 20 schließt sich unmittelbar von unten an die Trittfläche 12 an und erstreckt sich über den rückwärtigen Bereich der Trittfläche 12, beispielsweise über ein Fünftel der Länge der Trittfläche in Fahrtrichtung der Fahrtreppe oder des Fahrsteigs betrachtet.

Die Höhe jedes Fachwerkelements 24 bis 28 ist erheblich geringer als die Höhe der Setzstufe 18, beispielsweise etwas mehr als 30 Prozent dieser, wobei die Höhe jedoch so gewählt ist, daß sie größer als die Breite jedes Fachwerkelements ist.

Wesentlich ist die gleichförmige Ausbildung aller Fachwerkselemente 24 bis 28 über die gesamte Breite der Stufe oder Palette, wobei gegenüber den bekannten Lösungen eine verminderte Materialstärke möglich ist.

Die dargestellte Ausführungsform einer Stufe oder Palette 10 weist einen eingelegten Randstreifen 36 auf, der aus Sicherheitsgründen farblich abgesetzt sein kann. Es versteht sich, daß die erfindungsgemäße Lösung auch bei Stufen ohne entsprechenden Randstreifen oder bei einem auf andere Weise angebrachten Randstreifen realisierbar ist.

Knapp unterhalb eines Unterzugs 40 des Fachwerks ist eine Aufnahme 42 für eine nicht dargestellten Achse für die Lagerung der Stufe oder Palette vorgesehen. In an sich bekannter Weise erstreckt sich eine Achse 44 dem unteren Rand der Setzstufe benachbart, wobei durch die so vorgesehene Vierpunktführung eine sichere Führung gewährleistet ist.

Während über die vergleichsweise hohe Setzstufe 18 ein Verzug der Achse 44 ohnehin weniger wahrscheinlich ist, führt die erfindungsgemäße Stufe oder Palette zu geringerem oder auf nahezu null reduzierten Verzug im Bereich der Aufnahme 42. Auch die Trittfläche 12 selbst ist verzugarm hergestellt, so daß die für die Vermeidung der Kollision der Stege 16 mit den Kammplatten erforderliche Toleranz und Präzision bei der Herstellung ohne weiteres eingehalten werden kann.

Die Herstellung der erfindungsgemäßen Stufe oder Palette erfolgt durch Spritzgießen einer Mischung von Polycarbonat und Polybutylenterephthalat, wobei das hier beschriebene Ausführungsbeispiel das folgende Mischverhältnis aufweist:

| | |
|---|---|
| Polycarbonat | 35% |
| Polybutylenterephtalat | 35% |
| Glasfasern | 30% |

Es versteht sich, daß das hier angegebene Mischungsverhältnis in weiten Bereichen an die Erfordernisse anpaßbar ist, wobei es auch ohne weiteres möglich ist, über Zuschlagstoffe beispielsweise die Lichtunempfindlichkeit zu verbessern, wenn ein Außenbetrieb erwünscht ist.

Die von den Fachwerkelementen 24 bis 28 gebildeten je zwei Kammern, die nach hinten offen sind, lassen sich erfindungsgemäß besonders günstig durch Einsatzstücke in der Druckgußform für die Herstellung der Stufe oder Palette erzeugen, die entsprechend den sich ergebenden Hohlräumen bemaßt sind. Durch den Verzicht auf Schieber läßt sich der Verzug insofern gering halten.

Aus Fig. 2 ist ersichtlich, in welcher Weise die Stufe oder Palette in einem Bereich weiter vorne ausgebildet sein kann. Zwischen der Setzstufe 18 und dem Fachwerk 22 erstrecken sich bevorzugt Aussteifungsrippen 46 in gleichmäßigem Abstand und parallel zueinander, wobei aus Fig. 2 auch gut die vergleichsweise dünne Wandstärke der die Trittfläche 12 bereitstellenden Oberwand der Stufe oder Palette ersichtlich ist.

Die Aussteifungsrippen 46 können beispielsweise so angeordnet sein, daß pro Fachwerkelement 24 bis 28 eine Aussteifungsrippe 46 vorgesehen ist, wobei es sich versteht, daß die hier angegebenen Maßverhältnisse in weiten Bereichen an die Erfordernisse anpaßbar sind.

Eine erfindungsgemäße Palette ist im Grunde in entsprechender Weise ausgebildet. Anstelle der Setzstufe ist jedoch eine weitere Verstärkung mit einem erfindungsgemäßen Fachwerk 22 vorgesehen, wobei erfindungsgemäß trotz des Wegfalls der aussteifenden Setzstufe überraschend die geforderten Toleranzen eingehalten werden.

## Patentansprüche

1. Stufe für eine Fahrtreppe oder Palette für einen Fahrsteig, mit einer Trittfläche (12), die eine Vielzahl sich in Fahrtrichtung der Fahrtreppe oder des Fahrsteiges erstreckender Stege und Nuten aufweist, wobei
eine sich quer zur Fahrtrichtung und über die Stufen oder Paletten (10) erstreckende Verstärkung am hinteren Rand der Trittfläche (12) als Fachwerk (22) ausgebildet ist;
**dadurch gekennzeichnet, dass** das Fachwerk (22) sich in einer wesentlichen gleichmäßigen Höhe quer über die Stufe oder Palette (10) unmittelbar angrenzend an die Hinterseite der Trittfläche (12) unterhalb dieser erstreckt und eine Höhe von einem Fünftel bis der Hälfte, bevorzugt etwas mehr als einem Drittel, der Höhe der Setzstufe (18) aufweist; und
daß die Stufe oder Palette (10) insbesondere aus einer glasfaserverstärkten Mischung aus Polycarbonat und Polybutylenterephtalat aufgebaut ist.

2. Stufe oder Palette nach einem der vorhergehenden Ansprüche, **dadurch gekennzeichnet, dass** das Fachwerk (22) durch ein nach hinten offenes Profil gebildet ist und sich über dessen Vorderfläche eine geschlossene Wand erstreckt.

3. Stufe oder Palette nach einem der vorhergehenden Ansprüche, **dadurch gekennzeichnet, dass** ein Unterzug des Fachwerks (22) sich gleichmäßig hoch beabstandet von der Trittfläche (12) über die Stufen- oder Palettenbreite erstreckt.

4. Stufe oder Palette nach einem der vorhergehenden Ansprüche, **dadurch gekennzeichnet, dass** die je äußersten Schrägstreben (34) des Fachwerks (22) von oben außen nach unten innen verlaufen.

5. Stufe oder Palette nach einem der vorhergehenden Ansprüche, **dadurch gekennzeichnet, dass** das Fachwerk (22) aus Fachwerkelementen (24,26,28) aufgebaut ist, wobei die Fachwerkelementenbreite 40 bis 90 %, bevorzugt 60 bis 80 % und insbesondere etwa 70 % deren Höhe aufweist.

6. Stufe oder Palette nach einem der vorhergehenden Ansprüche, **dadurch gekennzeichnet, dass** das Fachwerk (22) aus Fachwerkelementen (24,26,28) aufgebaut ist, deren Schrägstreben (30,32,34) sich in ihrer Ausrichtung bei benachbarten Fachwerkelementen abwechseln und/oder symmetrisch zur Fahrtreppenmitte verlaufen.

7. Stufe oder Palette nach einem der Ansprüche 1 bis 5, **dadurch gekennzeichnet, dass** das Fachwerk (22) aus Fachwerkelementen (24,26,28) aufgebaut ist, deren Schrägstreben (30,32,34) gleichgerichtet sind oder sich im Kreuzverbund erstrecken.

8. Stufe oder Palette nach einem der vorhergehenden Ansprüche, **dadurch gekennzeichnet, dass** das Mischungsverhältnis zwischen Polycarbonat und Polybutylenterephtalat zwischen 2:1 und 1:2 und insbesondere etwa 1:1 beträgt.

9. Stufe oder Palette nach einem der vorhergehenden Ansprüche, **dadurch gekennzeichnet, dass** eine einstückig hergestellte Stufe oder Palette (10) einen Glasfaseranteil von 15 - 50 %, bevorzugt von 20 - 40 % und insbesondere etwa 30 %, aufweist.

10. Stufe oder Palette nach einem der vorhergehenden Ansprüche, **dadurch gekennzeichnet, dass** als Glasfaseranteil Glasfasern mit einer Faserlänge von mehr als 1 mm eingesetzt sind, deren Länge derart begrenzt ist, daß der gebildete Kunststoff spritzgießbar und/oder extrudierbar ist.

11. Stufe oder Palette nach einem der vorhergehenden Ansprüche, **dadurch gekennzeichnet, dass** das Fachwerk (22) durch Einführen eines Formschiebers von hinten in einen im Wesentlichen nach hinten offenen, U-förmigen Abschnitt der Spritzgußform für die Herstellung der Stufe oder Palette (10) hergestellt ist.

12. Stufe oder Palette nach einem der vorhergehenden Ansprüche, **dadurch gekennzeichnet, dass** ein insbesondere gegenüber der Farbe des Grundmaterials der Stufe oder Palette (10) andersfarbiger Randstreifen (36) auf einen unverrippten Randbereich der Trittfläche (12) aufgeschnappt ist.

13. Stufe oder Palette nach einem der vorhergehenden Ansprüche, **dadurch gekennzeichnet, dass** ein Randstreifen (36) von der Seitenkante der Trittfläche (12) beabstandet von dem Grundmaterial der Stufe oder Palette (10) eingfasst ist und mindestens ein Steg (16) der Trittfläche (12) sich zwischen dem Randstreifen (36) und deren Seitenkante erstreckt.

14. Stufe oder Palette nach einem der vorhergehenden Ansprüche, **dadurch gekennzeichnet, dass** bei einer Stufe mindestens ein Anspritzpunkt für das einzuspritzende Kunststoffmaterial an der Unterkante der Setzstufe (18) und bei einer Palette an dem Unterzug des Fachwerks (22) ausgebildet ist und dort eine Querschnittsverdickung für die Filmanspritzung vorgesehen ist.

## Claims

1. Step for an escalator or pallet for a moving pavement with a stepping surface (12), having a plurality of bars and slots extending in the direction of travel of the escalator or the moving pavement, wherein
a reinforcement at the rear edge of the stepping surface (12) extending transverse to the direction of travel and along the steps or the pallets (10) is configured as a framework (22),
**characterized in that** the framework (22) extends at an essentially regular height across the step or pallet (10), directly adjacent to and below the rear side of the stepping surface (12) and has a height of one fifth to one half, preferably somewhat more than one third of the riser (18);
and **in that** the step or pallet (10) is preferably composed of a glass-fiber reinforced mixture of polycarbonate and polybutylenterephtalate.

2. Step or pallet according to one of the previous claims, **characterized in that** the framework (22) is formed by a profile open to the rear and a closed wall extends along its front surface.

3. Step or pallet according to one of the previous claims, **characterized in that** a cross girder of the framework (22) extends at an even height along the width of the step or pallet at a distance from the stepping surface (12).

4. Step or pallet according to one of the previous claims, **characterized in that** the outermost diagonal stanchions (34) of the framework (22) run from above outside to downward inside.

5. Step or pallet according to one of the previous claims, **characterized in that** the framework (22) is built up from framework elements (24,26,28), where the width of the framework elements is 40 to 90%, preferably 60 to 80 % and in particular about 70% of their height.

6. Step or pallet according to one of the preceding claims, **characterized in that** the framework (22) is built up from framework elements (24,26,28) whose diagonal stanchions (30,32,34) alternate in their adjustment with neighbouring framework elements and/or run symmetrically to the escalator center.

7. Step or pallet according to one of the claims 1 to 5, **characterized in that** the framework (22) is built up from framework elements (24,26,28), whose diagonal stanchions (30,32,34) extend parallel or in a cross network.

8. Step or pallet according to one of the preceding claims, **characterized in that** the mixing ratio between polycarbonate and polybutylenterephtalate lies between 2:1 and 1:2 and preferably is about 1:1.

9. Step or pallet according to one of the previous claims, **characterized in that** a step or pallet (10) manufactured in a single piece has a glass fiber proportion of 15-50%, preferably from 20-40% and in particular about 30%.

10. Step or pallet according to one of the preceding claims, **characterised in that** glass fibers with a fiber length of more than 1 mm are used as the glass fiber proportion, their length being limited in such a manner that the resulting plastic material is injectable and/or extrudable.

11. Step or pallet according to one of the previous claims, **characterized in that** the framework (22) is manufactured by the introduction of a mould pusher from the rear into a U-shaped section of the injection mould essentially open to the rear, for the production of the step or pallet (10).

12. Step or pallet according to one of the preceding claims, **characterised in that** that an edge strip (36), preferably coloured differently from the colour of the base material of the step or pallet (10) is snapped onto an unribbed boundary region of the stepping surface (12).

13. Step or pallet according to one of the previous claims, **characterized in that** an edge strip (36) is defined by the base material of the level or pallet (10) at a distance from the lateral edge of the stepping surface (12) and at least one bar (16) of the stepping surface (12) extends between its edge strip (36) and its lateral edge.

14. Step or pallet according to one of the previous claims, **characterized in that** at least one spraying point is configured for the plastic material to be injected at the lower edge of the riser (18) for a step and at the cross girder of the framework (22) for a pallet and that a thickening of the cross section for the spraying on of the film is provided there.

## Revendications

1. Marche pour un escalier roulant ou palette pour un trottoir roulant, ayant une plaque de marchepied (12) qui présente une pluralité de barres et de rainures qui s'étendent dans le sens de transport de l'escalier roulant ou du trottoir roulant, où
un renforcement sur le bord arrière de la plaque de marchepied (12) s'étendant transversalement au sens de transport et le long des marches ou des palettes (10) est configuré comme cadre (22) :
**caractérisée en ce que** le cadre (22) s'étende transversalement le long de la marche ou de la palette (10) à une hauteur essentiellement régulière directement avoisinant la face arrière de la plaque de marchepied (12) et sous celle-ci et présente une hauteur d'un cinquième à la moitié, de préférence légèrement plus d'un tiers, de la hauteur de la marche à poser (18);
et en particulier **en ce que** la marche ou la palette (10) soit construite à partir d'un mélange de polycarbonate et polybutylenterephtalate

2. Marche ou palette selon l'une des revendications précédentes, **caractérisée en ce que** le cadre (22) soit formé par un profil ouvert vers l'arrière et qu'une paroi fermée s'étende sur la surface de devant.

3. Marche ou palette selon l'une des revendications précédentes, **caractérisée en ce qu'**un renforcement transversal du cadre (22) s'étende à une hauteur égale le long de la largeur de la marche ou la palette à une distance de la plaque de marchepied (12).

4. Marche ou palette selon l'une des revendications précédentes, **caractérisée en ce que** les supports diagonaux (34) les plus à lextérieur du cadre (22) courent du haut à lextérieur vers le bas à l'intérieur.

5. Marche ou palette selon l'une des revendications précédentes, **caractérisée en ce que** le cadre (22) soit composé d'éléments de cadre (24,26,28), où la largeur des éléments de cadre soit de 40 à 90 %, de préférence de 60 à 80% et en particulier d'environ 70% de sa hauteur.

6. Marche ou palette selon l'une des revendications précédentes, **caractérisée en ce que** le cadre (22) soit composé d'éléments de cadre (24,26,28), dont les supports diagonaux (30,32,34) s'alternent dans leur alignement avec les éléments de cadre voisins et/ou courent symétriquement vers le milieu de l'escalier roulant.

7. Marche ou palette selon l'une des revendications 1 à 5, **caractérisée en ce que** le cadre (22) soit composé d'éléments de cadre (24,26,28), dont les supports diagonaux (30,32,34) s'étendent parallèle ou en réseau croisé.

8. Marche ou palette selon l'une des revendications précédentes, **caractérisée en ce que** le rapport de mélange entre le polycarbonate et le polybutylenterephtalate soit entre 2:1 et 1:2 et en particulier est environ 1:1.

9. Marche ou palette selon l'une des revendications précédentes, **caractérisée en ce qu'**une marche ou une palette (10) fabriquée en un seul morceau présente une part de fibre de verre de 15 - 50%, de préférence de 20 - 40% et en particulier d'environ 30 %.

10. Marche ou palette selon l'une des revendications précédentes, **caractérisée en ce que** des fibres de verre ayant une longueur de fibre de plus de 1 mm soient utilisées dont la longueur est limitée de telle manière que la matière plastique formée puisse être appliqué par injection et/ou par extrusion.

11. Marche ou palette selon l'une des revendications précédentes, **caractérisée en ce que** le cadre (22) soit fabriqué par lintroduction d'un poussoir de forme de l'arrière dans une section en U de la forme essentiellement ouverte à l'arrière, pour la fabrication de la marche ou de la palette (10).

12. Marche ou palette selon l'une des revendications précédentes, **caractérisée en ce qu'**une bande en bordure (36), de préférence d'une autre couleur par rapport à la couleur des matériaux de base de la marche ou de la palette (10) soit enclenchée sur un secteur marginal sans rainures de la plaque de marchepied (12).

13. Marche ou palette selon l'une des revendications précédentes, **caractérisée en ce qu'**une bande en bordure (36) soit chanfreiné par le matériau de base de la marche ou la palette (10) à une distance du bord latéral de la plaque de marchepied (12) et au moins une barre (16) de la plaque de marchepied s'étend entre sa bande en bordure (36) et son bord latéral.

14. Marche ou palette selon l'une des revendications précédentes, **caractérisée en ce qu'**au moins un point d'injection soit configuré pour le matériau de plastique à injecter sur le bord inférieur de la marche à poser (18) pour une marche et sur un renforcement transversal du cadre (22) pour une palette, et qu'un épaississement de la coupe transversale pour asperger y soit prévu.
